# FASCICULE DE BREVET EUROPEEN

(11) **EP 3 786 570 B1**
(45) Date de publication et mention de la délivrance du brevet: **23.08.2023**
(21) Numéro de dépôt: 20315386.1
(22) Date de dépôt: 15.08.2020
(51) Int. Cl.: F41A 33/06

(54) **RÉPLIQUE D'ARME POUR L'ENTRAÎNEMENT AU TIR**
REPLIKA-WAFFE FÜR SCHIESSÜBUNGEN
REPLICA WEAPON FOR SHOOTING PRACTICE

(30) Priorité: 26.08.2019 FR 1909402
(43) Date de publication de la demande: 03.03.2021
(73) Titulaire: Cybergun, 92150 Suresnes (FR)
(72) Inventeur: Wittner, Denis, 91360 Epinay-sur-Orge (FR); Loiseau, Alexandre, 78970 Mezieres-sur-Seine (FR)
(74) Mandataire: Flavenot, Bernard

(56) Documents cités:
- KR-A- 20170 066 812
- US-A- 6 146 141
- US-A1- 2019 226 792

## Description

### Domaine technique

La présente invention concerne les répliques d'arme spécialement conçues pour l'entraînement au tir sans l'utilisation de balles ou analogues, c'est-à-dire avec des projectiles immatériels.

Il est bien connu que certaines personnes utilisent des armes dites « armes à feu » qui tirent des projectiles comme des balles. Ces projectiles ne sont en fait utilisés que très rarement, dans des circonstances exceptionnelles. Mais les utilisateurs de ces armes, tels les militaires, les policiers et même certains sportifs pratiquant le tir, doivent pouvoir être instantanément opérationnels quand ces circonstances exceptionnelles se présentent. Aussi, ces utilisateurs sont-ils soumis à des entraînements au tir, de façon régulière et soutenue.

Ces entraînements au tir peuvent se pratiquer avec des projectiles réels, à savoir tout type de munitions. Mais ces munitions présentent de façon évidente des inconvénients, notamment leur dangerosité, car elles sont conçues pour être létales, et leur coût qui n'est pas négligeable. Pour pallier ces deux inconvénients, les projectiles utilisés pour l'entraînement au tir sont par exemple constitués de billes. Mais, quand bien même il soit très inférieur à celui des balles réelles, le coût de ces billes s'avère lui aussi non négligeable.

Pour ces raisons, ont été réalisées des armes qui ne tirent plus de projectiles matériels, mais des projectiles immatériels, par exemple des projectiles constitués d'impulsions lumineuses, comme celles qui peuvent être produites par des générateurs lasers, par exemple des diodes lasers, ou des billes en matière plastique ou analogues de très faible masse.

Une telle réplique d'arme est par exemple décrite dans le KR2017 0066812.

Ces réalisations pallient bien les inconvénients mentionnés ci-avant, mais présentent à leur tour l'inconvénient constitué par le fait que les utilisateurs de ces répliques d'armes ne ressentent plus l'effet dit « de recul » qui est caractéristique des tirs avec des projectiles matériels. Même l'utilisation de projectiles de très faible masse présente cet inconvénient car, dans ce cas, l'effet de recul ne se fait pas réellement sentir.

Cet effet de recul est bien connu en lui-même des utilisateurs d'armes. Il est décrit dans de nombreux documents accessibles au public, et ne sera donc pas décrit ici.

Par exemple, la réplique d'arme décrite dans le document KR2017 0066812 cité ci-dessus ne permet pas de réaliser cet effet de recul.

Aussi, la présente invention a-t-elle pour but de réaliser une réplique d'arme pour l'entraînement au tir à l'aide de projectiles immatériels, comme des impulsions électromagnétiques du type laser ou analogues ou des projectiles de très faible masse du type billes en plastique ou analogues, qui permette à ses utilisateurs potentiels de s'entraîner au tir sans utiliser des projectiles matériels classiques du type balles réelles ou analogues, tout en ressentant le même effet de recul qu'avec une arme de tir conçue pour des projectiles matériels, qui soit d'une réalisation simple et d'un prix de revient très faible.

### Définition de l'invention

Plus précisément, la présente invention a pour objet une réplique d'arme pour l'entraînement au tir avec des projectiles immatériels, telle qu'elle est définie dans la revendication 1 annexée.

### Brève Description des dessins

D'autres caractéristiques et avantages de la présente invention apparaîtront au cours de la description suivante donnée en regard des dessins annexés à titre illustratif, mais nullement limitatif, dans lesquels les figures 1 et 2 représentent une réplique d'arme selon l'invention :
La figure 1 représentant une vue schématique, de côté et en écorché, d'un mode de réalisation industriel d'une réplique d'arme selon l'invention,
La figure 2 représentant le bloc diagramme fonctionnel de la réplique d'arme selon la figure 1, et
La figure 3 représentant, sous forme d'un bloc diagramme fonctionnel, une partie d'un autre mode de réalisation de la réplique d'arme selon l'invention en accord avec la figure 2.

Il est de tout d'abordprécisé que, dans la présente description, si l'adverbe "sensiblement" est associé à un qualificatif d'un moyen donné, ce qualificatif doit être compris au sens strict ou approché.

### Description d'un mode de réalisation préféré de l'objet de l'invention.

En référence aux deux figures annexées, la présente invention concerne une réplique d'arme pour l'entraînement au tir avec des projectiles immatériels, par exemple des impulsions électromagnétiques comme les impulsions lumineuses produites avec notamment un générateur laser, ou même des projectiles de très faible masse comme par exemple des billes en plastique ou analogue.

La réplique d'arme comprend, de façon connue et comme illustré sur ces figures dans le cas d'un fusil, une carcasse 1, des moyens de tir 2 avec les projectiles immatériels, ces moyens de tir étant commandables à partir d'une entrée de commande 3, des moyens pour monter les moyens de tir 2 en coopération avec la carcasse 1 selon un axe directionnel déterminé 4 qui est en fait l'axe de tir comme avec un fusil classique, et des moyens de commande 5 pour commander les moyens de tir 2.

Dans le cas préférentiel où les projectiles immatériels sont constitués par des impulsions électromagnétiques comme des impulsions lumineuses, les moyens de tir 2 sont constitués d'un générateur laser qui est connu pour émettre un faisceau lumineux de très faible divergence, et qui donc est bien adapté pour l'entraînement au tir.

Ces moyens de commande 5, connus en eux-mêmes, sont constitués en fonction du générateur d'impulsions lumineuses, par exemple comme ceux explicités dans le FR2659136.

Selon une caractéristique de l'invention, la réplique d'arme comprend en outre un cylindre 10, par exemple avantageusement ouvert, de façon directe ou indirecte, à ses deux extrémités et défini selon un axe longitudinal 11, des moyens pour solidariser ce cylindre avec la carcasse 1 de façon que son axe longitudinal 11 soit sensiblement confondu avec l'axe directionnel déterminé 4. Par « sensiblement confondu » il faut entendre, au sens de la présente description, deux axes qui sont colinéaires ou parallèles et très proches l'un de l'autre, ce qui est la solution préférée, ou qui font entre eux un angle de très faible valeur.

La réplique d'arme comprend aussi un piston 15 monté dans le cylindre 10 et apte à coulisser selon l'axe longitudinal 11 entre deux positions définies dans le cylindre, à savoir une première position et une seconde position. Ce piston 15 est représenté en traits continus sur la figure 2 dans une position intermédiaire entre les première et seconde positions, et en traits interrompus dans ces deux positions.

Elle comporte aussi des moyens commandables temporisés selon une constante de temps déterminée pour commander le déplacement du piston 15 entre sa première position et sa seconde position, et des moyens 20 pour, à la fin de la constante de temps déterminée, ramener le piston 15 à sa première position.

Selon une réalisation préférentielle, les moyens commandables temporisés sont constitués par une source de fluide sous pression 21, par exemple une bouteille d'air comprimé ou analogue, apte à délivrer, sur une sortie 22, une quantité déterminée de dit fluide sous pression, une électrovanne commandable 23, connue en elle-même, comportant une entrée de commande 24, une entrée de fluide 25 et une sortie de fluide 26.

Des moyens de conduit de fluide sont prévus pour relier la sortie 22 de la source de fluide sous pression 21 à l'entrée de fluide 25 de l'électrovanne commandable 23, et aussi des moyens de conduite de fluide 27 comportant un évent 28 à perte de charge déterminée, pour relier la sortie de fluide 26 de l'électrovanne commandable 23 avec l'intérieur du cylindre 10, de façon à appliquer, en sortie de la sortie de fluide de cette électrovanne, la pression de fluide sur une 29 des deux faces 29, 30 du piston 15 afin de le faire coulisser de sa première position à sa seconde position, et des moyens 16 pour activer l'électrovanne 23 pendant la constante de temps déterminée.

Selon une réalisation avantageuse, les moyens pour ramener le piston de sa seconde position à sa première position sont constitués par un ressort linéaire 40 dont une extrémité 41 (illustrée schématiquement sur la figure 2) est solidarisée avec la carcasse 1 et dont l'autre extrémité 42 est constamment montée en appui sur l'autre 30 des deux faces du piston 15.

Selon une autre réalisation avantageuse, l'autre extrémité 42 du ressort linéaire 40 est montée en appui sur l'autre face 30 du piston 15 via un amortisseur 44 qui est couramment désigné, par les techniciens dans ce domaine, par le terme anglais de « buffer ».

Selon une autre réalisation avantageuse, les moyens 16 pour activer l'électrovanne 23 pendant la constante de temps déterminée et les moyens 5 pour commander les moyens de tir 2 sont couplés selon un seul organe de commande 50 ayant de ce fait une seule sortie de commande 51 qui est reliée à l'entrée de commande 3 des moyens de tir 2 et à l'entrée de commande 24 de l'électrovanne commandable 23. Dans le mode de réalisation illustré, cet organe de commande 50 est constitué d'une queue de détente 55, comme sur les armes de tir réelles, montée en coopération avec le générateur d'impulsions électriques pour que, sous l'action du déplacement de cette queue de détente, le générateur électrique soit actionné pour délivrer, en sortie 51, une impulsion d'une durée déterminée. Cette réalisation est du domaine de l'homme de l'art et ne sera pas plus amplement décrite dans le seul souci de simplifier la présente description.

De façon tout à fait préférentielle, pour une utilisation rationnelle de la réplique d'arme selon l'invention, cette dernière comporte en outre un compteur 60 dont une entrée 61 est reliée à la sortie 51 de l'organe de commande 50. Ce compteur 60 comporte de préférence des moyens pour définir un nombre maximum de commandes de tir et des moyens pour le remettre à zéro. A ces moyens pour définir un nombre maximum de commandes de tir peut être associée une fonction qui avertit l'utilisateur de la réplique l'arme lorsqu'il a atteint un nombre de tirs prédéfini. Cette fonction peut être de tout type, alarme lumineuse et/ou sonore, et peut même être couplée à des moyens pour bloquer le fonctionnement de la réplique d'arme et empêcher l'utilisateur de continuer à effectuer des tirs.

Bien que l'emplacement relatif des première et seconde positions que puisse prendre le piston 15 par rapport aux moyens de tir 2 n'ait pas été spécifié auparavant, il est très préférable, pour les buts à atteindre par la réplique d'arme selon l'invention qui seront explicités ci-après, que la première position du piston 15 est, par rapport à sa seconde position, celle qui est tournée vers les moyens de tir 2, c'est-à-dire celle qui est la plus proche de ces moyens de tir, comme d'ailleurs illustré sur les figures.

Selon un mode de réalisation pratique et industriel de la réplique d'arme selon l'invention, les première et seconde positions du piston 15 sont définies par des moyens de butée 70-1, 70-2 réalisés dans le cylindre 10, en précisant que les moyens de butée 70-1 définissent la première position.

La réplique d'arme selon l'invention dont un mode de réalisation a été décrit ci-dessus s'utilise et fonctionne de la façon suivante.

Il est tout d'abord précisé que la réplique d'arme selon l'invention est originellement dans une configuration dans laquelle le piston 15, sous l'action du ressort 40, est dans sa première position, c'est-à-dire en butée contre les moyens de butée 70-1. Lorsqu'il veut effectuer un exercice d'entraînement au tir avec une réplique d'arme selon l'invention et selon le mode de réalisation illustré avec des moyens de tir 2 du type laser, comme il le fait avec une réplique d'arme selon l'art antérieur, l'utilisateur vise tout d'abord un point donné de la cible et, quand il estime que la réplique d'arme est alignée avec ce point, il actionne la queue de détente, ce qui provoque l'émission d'une impulsion électrique qui commande à la fois le générateur laser 2 et l'électrovanne 23, cette dernière pendant une durée de temps déterminée. Simultanément, l'impulsion lumineuse est émise par le générateur laser vers la cible, et l'électrovanne 23 est ouverte durant toute la constante de temps déterminée pour laisser passer, dans le cylindre 10, la quantité déterminée de fluide sous pression qui s'applique sur la face 29 du piston 15. Ce dernier est alors vigoureusement déplacé en coulissement vers sa seconde position, jusqu'à buter de façon relativement violente contre les moyens de butée 70-2. Dans ce mouvement, le piston comprime le ressort 40.

La pression du fluide et la perte de charge de l'évent 28 sont définies de façon que presque toute la pression du fluide émis en sortie 26 de l'électrovanne soit appliquée sur le piston, la diminution de la pression due à la présence de l'évent 28, avec sa perte de charge, étant négligeable.

L'évent 28 représenté sur la figure 2 n'est qu'un mode de réalisation permettant de comprendre et illustrer l'objet de l'invention. D'autres modes de réalisation de cet évent peuvent être prévus, par exemple une fuite calibrée entre le piston 15 et la paroi du cylindre 10.

La figure 3 représente un autre mode de réalisation que celui illustré sur la figure 2, mais qui est fonctionnellement identique. Dans ce mode de réalisation, la pression est appliquée dans le piston 15, via les moyens de conduite 27, le piston coulissant dans le cylindre 10 ouvert par rapport à ces moyens de conduite 27. Dans ce mode de réalisation, l'évent 28 peut être constitué par une fuite calibrée entre le piston 15 et ces moyens de conduit 27. Le piston est représenté, dans cette figure 3, dans sa première position, sa seconde position 70-2 pouvant en être déduite sans aucune difficulté.

En conséquence, en venant buter contre les moyens de butée 70-2, le piston 15 produit un choc relativement violent. Ce choc soumet l'utilisateur au même effet de recul que s'il tirait à balle réelle. Il ne peut donc dans ce cas que se perfectionner au tir pour le cas où son activité l'amènerait à utiliser une arme réelle.

Il est enfin précisé que, après ce choc, le ressort 40 qui a été comprimé, se décomprime et ramène le piston 15 de sa seconde position à sa première position. Ce mouvement de retour du piston à sa première position est relativement lent du fait que, l'électrovanne 23 étant fermée alors fermée, l'évacuation du fluide contenu dans le cylindre 10 entre le piston et la sortie 26 de l'électrovanne 23, via l'évent 28, s'effectue assez lentement pour que le choc du piston 15 sur les moyens de butée 70-1 ne soit pas ressenti par l'utilisateur de la réplique d'arme.

Après avoir actionné la réplique d'arme pour un premier tir et le piston étant revenu à sa première position, l'utilisateur peut effectuer un autre tir comme explicité ci-dessus.

A noter que, à chaque actionnement de l'organe de commande 50, le compteur 60 est incrémenté d'une unité de façon que l'utilisateur sache, à chaque instant, le nombre de tirs qu'il a effectués.

L'utilisation d'une réplique d'arme pour l'entraînement au tir avec des projectiles immatériels du type billes de faible masse se déduit sans difficulté de la description faite ci-dessus dans le cas où les projectiles immatériels sont constitués par des impulsions lumineuses ou analogues.

## Revendications

1. Réplique d'arme pour l'entraînement au tir avec des projectiles immatériels ou des projectiles de très faible masse, ladite réplique comprenant :
• une carcasse (1),
• des moyens de tir (2) avec des projectiles immatériels comme des impulsions électromagnétiques du type laser ou analogues ou des projectiles de très faible masse du type billes en plastique ou analogues, ces dits moyens de tir étant commandables à partir d'une entrée de commande (3),
• des moyens pour monter les moyens de tir (2) en coopération avec ladite carcasse (1) selon un axe directionnel déterminé (4), et
• des moyens de commande (5) pour commander lesdits moyens de tir (2),
• un cylindre (10) ouvert et défini selon un axe longitudinal (11),
• des moyens pour solidariser ledit cylindre avec ladite carcasse (1) de façon que son axe longitudinal (11) soit sensiblement confondu avec l'axe directionnel déterminé (4),
• un piston (15) monté dans ledit cylindre (10), ledit piston étant apte à coulisser selon l'axe longitudinal (11) entre deux positions définies dans le cylindre, à savoir une première position et une seconde position, **caractérisée par le fait que** la réplique d'arme comprend en outre:
• des moyens commandables temporisés selon une constante de temps déterminée pour commander le déplacement du piston (15) entre sa première position et sa seconde position, et
• des moyens (20) pour ramener le piston (15) à sa première position à la fin de ladite constante de temps déterminée.

2. Réplique d'arme selon la revendication 1, **caractérisée par le fait que** les moyens commandables temporisés sont constitués par :
• une source de fluide sous pression (21) apte à délivrer, sur une sortie (22), une quantité déterminée de dit fluide sous pression,
• une électrovanne commandable (23) comportant une entrée de commande (24), une entrée de fluide (25) et une sortie de fluide (26),
• des moyens de conduit pour relier la sortie (22) de la source de fluide sous pression (21) à l'entrée de fluide (25) de l'électrovanne commandable (23),
• des moyens de conduite de fluide (27), comportant un évent (28) à perte de charge déterminée, pour relier la sortie de fluide (26) de l'électrovanne commandable (23) avec l'intérieur du cylindre (10) de façon à appliquer la pression de fluide sur une (29) des deux faces (29, 30) du piston (15) pour le faire coulisser de sa première position à sa seconde position, et
• des moyens (16) pour activer ladite électrovanne (23) pendant ladite constante de temps déterminée.

3. Réplique d'arme selon la revendication 2, **caractérisée par le fait que** les moyens pour ramener le piston de sa seconde position à sa première position sont constitués par un ressort linéaire (40) dont une extrémité (41) est solidarisée avec ladite carcasse (1) et l'autre extrémité (42) est montée en appui sur l'autre (30) des deux faces du piston (15).

4. Réplique d'arme selon la revendication 3, **caractérisée par le fait que** l'autre extrémité (42) du ressort linéaire (40) est montée en appui sur l'autre face (30) du piston (15) via un amortisseur (44).

5. Réplique d'arme selon l'une des revendications précédentes, quand elle dépend de la revendication (2), **caractérisée par le fait que** les moyens (16) pour activer ladite électrovanne (23) pendant ladite constante de temps déterminée et les moyens (5) pour commander lesdits moyens de tir (2) sont couplés selon un seul organe de commande (50) ayant une seule sortie de commande (51), cette dite sortie de commande (51) dudit organe de commande (50) étant reliée à l'entrée de commande (3) des moyens de tir (2) et à l'entrée de commande (24) de l'électrovanne commandable (23).

6. Réplique d'arme selon la revendication 5, **caractérisée par le fait qu'**elle comporte en outre un compteur (60) dont une entrée (61) est reliée à la sortie (51) du dit organe de commande (50).

7. Réplique d'arme selon la revendication 6, **caractérisée par le fait que** ledit compteur (60) comporte des moyens pour définir un nombre maximum de commandes de tir et des moyens pour le remettre à zéro.

8. Réplique d'arme selon l'une des revendications précédentes, **caractérisée par le fait que** les projectiles immatériels sont constitués par au moins l'un des projectiles suivants : impulsions électromagnétiques, projectiles de très faible masse.

9. Réplique d'arme selon l'une des revendications précédentes, **caractérisée par le fait que** la première position du piston (15) est tournée vers les moyens de tir (2).

10. Réplique d'arme selon l'une des revendications précédentes, **caractérisée par le fait que** les première et seconde positions du piston (15) sont définies par des moyens de butée (70-1, 70-2) réalisés dans ledit cylindre (10).

## Patentansprüche

1. Replika-Waffe für Schießübungen mit immateriellen Geschossen oder Geschossen mit sehr geringer Masse, wobei die Nachbildung folgendes umfasst:
- ein Gehäuse (1),
- Schussmittel (2) mit immateriellen Geschossen wie elektromagnetischen Impulsen vom Typ Laser oder dergleichen oder Geschossen mit sehr geringer Masse vom Typ Plastikkugeln oder dergleichen, wobei diese Schussmittel von einem Steuereingang (3) aus steuerbar sind,
- Mittel zum Montieren der Schussmittel (2) in Zusammenwirkung mit dem Gehäuse (1) entlang einer bestimmten Richtungsachse (4), und
- Steuermittel (5) zum Steuern der Schussmittel (2),
- einen Zylinder (10), der offen ist und entlang einer Längsachse (11)definiert ist,
- Mittel zum Befestigen des Zylinders am Gehäuse (1) in der Weise, dass seine. Längsachse, (1.1) im Wesentlichen mit der bestimmen Richtungsachse (4) zusammenfällt, und
- einen Kolben (15), der in dem Zylinder (10) angebracht ist, wobei der Kolben entlang der Längsachse (11) zwischen zwei definierten Positionen in dem Zylinder, nämlich einer ersten Position und einer zweiten Position, gleiten kann, **dadurch gekennzeichnet, dass** die Replika-Waffe ferner umfasst:
- steuerbare Mittel, die gemäß einer bestimmten Zeitkonstante zeitgesteuert sind, um die Bewegung des Kolbens (15) zwischen seiner ersten Position und seiner zweiten Position zu steuern, und
- Mittel (20), um den Kolben (15) am Ende der bestimmten Zeitkonstante in seine erste Position zurückzuführen.

2. Replika-Waffe nach Anspruch 1, **dadurch gekennzeichnet, dass** die zeitgesteuerten Mittel gebildet sind durch:
- eine Druckfluidquelle (21), die an einem Auslass (22) eine bestimmte Menge eines Druckfluids abgeben kann,
- ein steuerbares Magnetventil (23) mit einem Steuereingang (24), einem Fluideinlass (25) und einem Fluidauslass (26),
- Leitungsmittel zum Verbinden des Auslasses (22) der Druckfluidquelle (21) mit dem Fluideinlass (25) des steuerbaren Magnetventils (23),
- Fluidleitungsmittel (27), die eine Entlüftung mit Druckverlust umfassen, um den Fluidauslass (26) des steuerbaren Magnetventils (23) mit dem Inneren des Zylinders (10) zu verbinden, so dass der Fluiddruck auf eine (29) der beiden Flächen (29, 30) des Kolbens (15) ausgeübt wird, um ihn aus seiner ersten Position in seine zweite Position zu schieben, und
- Mittel (16) zum Aktivieren des Magnetventils (23) während der bestimmten Zeitkonstante.

3. Replika-Waffe nach Anspruch 2, **dadurch gekennzeichnet, dass** die Mittel zum Zurückführen des Kolbens aus seiner zweiten Position in seine erste Position durch eine lineare Feder (40) gebildet sind, wovon ein Ende (41) fest mit dem Gehäuse (1) verbunden ist und das andere Ende (42) an der anderen (30) der beiden Seiten des Kolbens (15) abstützend montiert ist.

4. Replika-Waffe nach Anspruch 3, **dadurch gekennzeichnet, dass** das andere Ende (42) der linearen Feder (40) an der anderen Seite (30) des Kolbens (15) über einen Dämpfer (44) abstützend montiert ist.

5. Replika-Waffe nach einem der vorhergehenden Ansprüche, wenn abhängig von Anspruch 2, **dadurch gekennzeichnet, dass** die Mittel (16) zum Aktivieren des Magnetventils (23) gemäß der bestimmten Zeitkonstante und die Mittel (5) zum Steuern der Schussmittel (2) gemäß einem einzigen Steuerorgan (50), das einen einzigen Steuerausgang (51) hat, gekoppelt sind, wobei der Steuerausgang (51) des Steuerorgans (50) mit dem Steuereingang (3) der Schussmittel (2) und mit dem Steuereingang (24) des steuerbaren Magnetventils (23) verbunden ist.

6. Replika-Waffe nach Anspruch 5, **dadurch gekennzeichnet, dass** sie ferner einen Zähler (60) umfasst, wovon ein Eingang (61) mit dem Ausgang (51) des Steuerorgans (50) verbunden ist.

7. Replika-Waffe nach Anspruch 6, **dadurch gekennzeichnet, dass** der Zähler (60) Mittel zum Einstellen einer maximalen Anzahl von Schießbefehlen und Mittel zum Zurücksetzen des Zählers auf null umfasst.

8. Replika-Waffe nach einem der vorhergehenden Ansprüche, **dadurch gekennzeichnet, dass** die immateriellen Geschosse aus mindestens einem der folgenden Geschossee gebildet sind: elektromagnetische Impulse, Geschosse mit sehr geringer Masse.

9. Replika=Waffe,nach einem der vorhergehenden Ansprüche, **dadurch gekennzeichnet, dass** die erste Position des Kolbens (15) dem Schussmittel (2) zugewandt ist.

10. Replika-Waffe nach einem der vorhergehenden Ansprüche, **dadurch gekennzeichnet, dass** die erste und die zweite Position des Kolbens (15) durch Anschlagmittel (70-1, 70-2),die in dem Zylinder (10) ausgebildet sind, definiert sind.

## Claims

1. Replica weapon for shooting practice with immaterial projectiles or projectiles of very low mass, said replica comprising:
• a frame (1),
• shooting means (2) with immaterial projectiles such as electromagnetic pulses of the laser type or similar or very low mass projectiles of the plastic ball type or similar, said shooting means being controllable from a control input (3),
• means for mounting the shooting means (2) in engagement with said frame (1) along a determined directional axis (4), and
• control means (5) for controlling said shooting means (2),
• an open cylinder (10) defined along a longitudinal axis (11),
• means for securing said cylinder to said frame (1), such that its longitudinal axis (11) is substantially coincident with the determined directional axis (4),
• a piston (15) mounted in said cylinder (10), said piston being able to slide along the longitudinal axis (11) between two defined positions in the cylinder, namely a first position and a second position, **characterised in that** the replica weapon further comprises:
• controllable means timed according to a determined time constant to control the movement of the piston between its first position and its second position, and
• means (20) for returning the piston (15) to its first position at the end of said determined time constant.

2. Replica weapon according to claim 1, **characterised in that** the timed controllable means consist of:
• a pressurised fluid source (21) capable of delivering at an outlet (22), a determined quantity of said pressurised fluid;
• a controllable solenoid valve (23) having a control inlet (24), a fluid inlet (25), and a fluid outlet (26),
• conduit means for connecting the outlet (22) of the pressurised fluid source (21) to the fluid inlet (25) of the controllable solenoid valve (23),
• fluid conduit means (27), comprising a vent (28) having a determined load loss, for connecting the fluid outlet (26) of the controllable solenoid valve (23) to the inside of the cylinder (10), so as to apply the fluid pressure to one (29) of the two faces (29, 30) of the piston (15), so as to cause it to slide from its first position to its second position, and
• means (16) for activating said solenoid valve (23) during said determined time constant.

3. Replica weapon according to claim 2, **characterised in that** the means for returning the piston from its second position to its first position consist of a linear spring (40), one end (41) of which is secured to said frame (1) and the other end (42) of which is mounted bearing on the other (30) of the two faces of the piston (15).

4. Replica weapon according to claim 3, **characterised in that** the other end (42) of the linear spring (40) is mounted bearing on the other side (30) of the piston (15) via a damper (44).

5. Replica weapon according to one of the preceding claims, when dependent on claim 2, **characterised in that** the means (16) for activating said solenoid valve (23) during said determined time constant and the means (5) for controlling said shooting means (2) are coupled according to a single control member (50) having a single control output (51), said control output (51) of said control member (50) being connected to the control input (3) of the shooting means (2) and to the control input (24) of the controllable solenoid valve (23).

6. Replica weapon according to claim 5, **characterised in that** it further comprises a counter (60) one input (61) of which is connected to the output (51) of said control member (50).

7. Replica weapon according to claim 6, **characterised in that** said counter (60) comprises means for defining a maximum number of shooting controls and means for resetting it to zero.

8. Replica weapon according to one of the preceding claims, **characterised in that** the immaterial projectiles consist of at least one of the following projectiles: electromagnetic pulses, very low mass projectiles.

9. Replica weapon according to one of the preceding claims, **characterised in that** the first position of the piston (15) faces the shooting means (2).

10. Replica weapon according to one of the preceding claims, **characterised in that** the first and second positions of the piston (15) are defined by abutment means (70-1, 70-2) formed in said cylinder (10).
